# FASCICULE DE BREVET EUROPEEN

(11) **EP 1 065 684 B1**
(45) Date de publication et mention de la délivrance du brevet: **20.12.2006**
(21) Numéro de dépôt: 00410064.0
(22) Date de dépôt: 19.06.2000
(51) Int. Cl.: H01H 9/46

(54) **Appareillage électrique de coupure dont un organe de contact est muni d'un pare étincelle**
Elektrisches Schaltgerät mit einer Schutzfunktvorrichtung für einen Kontakt
Electrical switching device having a contact with a spark protection device

(30) Priorité: 01.07.1999 FR 9908730
(43) Date de publication de la demande: 03.01.2001
(73) Titulaire: SCHNEIDER ELECTRIC INDUSTRIES SAS, 92500 Rueil-Malmaison (FR)
(72) Inventeur: Morel, Robert, 38050 Grenoble cedex 09 (FR); Sirolli, François, 38050 Grenoble cedex 09 (FR)
(74) Mandataire: Broydé, Marc

(56) Documents cités:
- EP-A- 0 100 699
- EP-A- 0 222 684
- DE-A- 1 765 050
- DE-U- 7 015 884
- FR-A- 1 571 527
- US-A- 2 639 354
- US-A- 4 778 961
- US-A- 5 886 311

## Description

L'invention concerne un appareillage électrique de coupure, notamment interrupteur électrique, comportant un organe de contact fixe à couteau et un organe de contact mobile à

Le document US-A-4 778 961 décrit un appareillage électrique de coupure selon le preambule de la revendication 1.

Un appareillage conventionnel de ce type est représenté à titre d'illustration sur la figure 1 en position fermée, et sur la figure 2 en position ouverte. Un pôle 110 de cet appareillage comporte un organe de contact fixe en forme de couteau 112, un organe de contact mobile 114 pivotant et une chambre de coupure 116 à séparateurs 118. L'organe de contact mobile 114 comporte deux lames parallèles, dont une seule est visible sur les figures, et qui forment ensemble une pince. Les deux organes 112, 114 sont longilignes et placés plus ou moins dans le prolongement l'un de l'autre de sorte qu'en position fermée, les deux lames de l'organe de contact mobile viennent pincer les deux faces latérales du couteau. On a symbolisé sur les figures 1 et 2 les emplacements A et B des points de contact respectifs correspondants sur le couteau et sur les lames du contact mobile. Les lignes de courant 120 circulant entre les deux zones de raccordement sont sensiblement sans boucle. Lors de l'ouverture, le mouvement de la zone de contact de l'organe de contact mobile suit une direction sensiblement perpendiculaire à la direction qu'avaient les lignes de courant avant l'ouverture, de sorte que l'arc électrique 122 qui naît entre les zones de contact au niveau des derniers points de contact A, B a tendance à fuir vers les extrémités des deux organes de contact, en A' et B'. En particulier, le pied de l'arc se dirige vers A' dans une direction opposée à la chambre de coupure 116. Ce déplacement n'est pas favorable à une entrée de l'arc dans la chambre. Dans l'appareillage conventionnel, l'ionisation engendrée par l'arc en début d'ouverture est suffisante pour qu'un nouveau claquage d'arc ait lieu suivant une ligne de plus faible distance entre les deux contacts, entre A" et B'. La géométrie du pôle est telle que cette ligne se situe a proximité de la chambre, de sorte que le nouvel arc s'étend dans celle-ci, alors que le premier arc s'éteint.

Ce mode de fonctionnement est satisfaisant lorsque les performances attendues sont faibles, avec des courants de surcharge inférieurs par exemple à 6 Iₙ, Iₙ étant le courant nominal. Elle n'est plus adaptée lorsque les performances recherchées sont plus élevées, par exemple avec des courants de surcharge atteignant 8 Iₙ, ou bien lorsque sont exigés des cycles de fermeture et d'ouverture en surcharge. En effet, le temps de coupure avec un tel dispositif est long, et la stagnation de l'arc à l'extrémité des organes de contact provoque une érosion excessive des zones de contact lorsque les courants de surcharge sont importants.

En vue de limiter le déplacement du pied de l'arc électrique vers l'extrémité de l'organe de contact fixe sans augmenter l'encombrement de l'appareil, la demande de brevet français portant le numéro de dépôt 9816783 enseigne qu'on a avantage à ce que l'organe de contact fixe comporte une fente disposée entre sa zone de contact et sa zone de raccordement, à proximité de sa zone de contact, et débouchant du côté du premier organe de contact faisant face à la zone de contact du deuxième organe de contact en position ouverte. Lorsque les organes de contact sont en position fermée, les lignes de courant se propagent dans le matériau du premier organe de contact approximativement suivant sa direction longitudinale. Lors de l'ouverture, les surfaces de contact effectif entre les deux organes de contact ont tendance à se déplacer dans le sens de l'ouverture, et les lignes de courant sont contraintes à contourner la fente et de suivre une direction approximativement parallèle au flanc de la fente situé du côté de la zone de contact. Au moment de la séparation des organes de contact, les lignes de courant incurvées dans le premier organe de contact sont relativement stables, de sorte que le pied de l'arc a peu tendance à fuir vers l'extrémité libre de l'organe de contact. Du fait du mouvement de la tête de l'arc vers l'extrémité du deuxième organe de contact, qui s'effectue de la même manière que dans l'état de la technique décrit précédemment, l'arc s'éloigne globalement de l'extrémité libre du premier organe de contact.

Cette disposition se révèle efficace, mais insuffisante pour certains appareillages, notamment de petits calibres. L'émission de gaz par les parois du compartiment polaire est alors en effet insuffisante pour permettre un reclaquage de l'arc à l'entrée de la chambre. De plus, le marché impose pour de tels appareils un encombrement très réduit, donc une faible distance entre les contacts en position ouverte. Pour ces raisons, l'arc électrique a tendance à ne pas s'étendre dans la chambre d'extinction d'arc. La stagnation de l'arc sur le contact mobile provoque l'érosion du contact et la formation de billes de métal qui gênent ultérieurement la refermeture.

L'invention vise à éliminer les inconvénients rencontrés avec l'état de la technique, et notamment à éliminer le risque de formation de billes métallique sur l'organe de contact mobile, sans augmenter les dimensions de l'interrupteur.

Selon l'invention, cet problème est résolu grâce à un appareillage électrique de coupure, notamment interrupteur électrique, comportant au moins : un organe de contact fixe à couteau longiligne définissant un plan médian longitudinal et une zone de contact ; un organe de contact mobile à pince comportant au moins deux lames de contact se faisant face de part et d'autre du plan médian et se déplaçant chacune dans un plan parallèle au plan médian, chacune des lames comportant une zone de contact, l'organe de contact mobile étant apte à prendre une position de fermeture dans laquelle les deux lames viennent pincer le couteau de l'organe de contact fixe, les zones de contact des lames étant alors en contact avec la zone de contact du couteau, et une position d'ouverture dans laquelle les deux lames sont éloignées de l'organe de contact fixe, appareillage dans lequel au moins une des lames de l'organe de contact mobile comporte une zone latérale de transfert de l'arc, située à une distance plus importante par rapport au plan médian que la zone de contact de ladite lame ; l'appareillage comportant en outre un pare étincelle métallique solidaire de l'organe de contact fixe et en contact électrique avec celui-ci, le pare étincelle ayant un rebord supérieur incurvé avec une partie médiane située à faible distance de l'organe de contact fixe et au moins une partie latérale située à plus grande distance du plan médian et du contact fixe, le pare étincelle étant conformé et disposé de telle manière que lorsque l'organe de contact mobile est dans sa position d'ouverture, la distance la plus courte entre le pare étincelle et l'organe de contact mobile soit mesurée entre la zone de transfert de l'arc et une zone correspondante de ladite partie latérale du rebord supérieur de la plaque, et que cette distance soit plus faible que la plus courte distance entre l'organe de contact mobile en position d'ouverture et l'organe de contact fixe. Ainsi, la tête de l'arc électrique, même si elle naît à proximité des zones de contact de l'organe de contact mobile, migre rapidement vers la zone latérale de transfert, de sorte que si une bille de métal se forme, ce soit au niveau de cette zone latérale, à un endroit où elle ne puisse pas gêner la refermeture de l'appareil.

Préférentiellement, le dispositif est symétrique : le rebord supérieur du pare étincelle est conformé approximativement en U ou en V, avec une partie médiane située à faible distance de l'organe de contact fixe et deux parties latérales sensiblement symétriques l'une de l'autre par rapport au plan médian, situées à plus grande distance du plan médian et du contact fixe. Chacune des deux lames de l'organe de contact mobile comporte une zone latérale de transfert de l'arc, située à une distance plus importante par rapport au plan médian que la zone de ladite lame venant au contact de l'organe de contact fixe en position de fermeture, les deux zones latérales de stagnation de l'arc étant approximativement symétrique l'une par rapport à l'autre de chaque côté du plan médian, de sorte que la distance la plus courte entre le pare étincelle et l'organe de contact mobile soit mesurée entre l'une ou l'autre des zones de transfert de l'arc et une zone correspondante de ladite partie latérale correspondante du rebord supérieur de la plaque, et que cette distance soit plus faible que la plus courte distance entre l'organe de contact mobile en position d'ouverture et l'organe de contact fixe.

Avantageusement, le pare étincelle est en matériau ferromagnétique. En effet, les interactions électromagnétiques classiques que l'on rencontre en un courant électrique et un matériau ferromagnétique sont applicables à une arc électrique, qui est par nature un courant.

Selon un mode de réalisation, le pare étincelle forme une plaque.

Préférentiellement, l'organe de contact fixe comporte deux extrémités longitudinales, la zone de contact se trouvant du côté de l'une des extrémités longitudinales et une zone de raccordement électrique étant située du côté de l'autre extrémité longitudinale. Le pare étincelle est fixé à l'organe de contact fixe dans une zone de l'organe de contact fixe intermédiaire entre la zone de contact et la zone de raccordement. Ainsi, dès que le courant est dévié dans le pare étincelle, il quitte définitivement la zone de contact. Avec cette configuration, il est particulièrement avantageux de prévoir que l'organe de contact fixe comporte une fente transversale située entre la zone de contact et la zone de raccordement, et qu'une partie inférieure du pare étincelle soit insérée dans ladite fente. La fente n'a que peu d'influence en position fermée, mais dès que l'appareillage s'ouvre et que les lignes de courant s'incurvent dans l'organe de contact fixe, elle permet d'allonger le chemin électrique de la zone de raccordement vers la zone de contact en favorisant l'inflexion des lignes de courant dans le matériau de l'organe de contact fixe dans une direction parallèle à la fente. Ce faisant, elle favorise la pénétration des lignes de courant dans le pare étincelle, malgré la résistance électrique de contact inévitable entre celui-ci et le couteau.

Dans les appareils de petits calibres, le pare étincelle disposé dans la chambre permet de se passer des habituels séparateurs.

Selon un mode de réalisation, l'appareillage comporte un deuxième organe de contact fixe à couteau longiligne définissant un plan médian longitudinal confondu avec celui du premier organe de contact fixe, l'organe de contact mobile formant un pont entre les deux organes de contact fixes.

D'autres avantages et caractéristiques de l'invention ressortiront de la description qui va suivre d'un mode de réalisation de l'invention, donné à titre d'exemple non limitatif et représenté aux dessins annexés dans lesquels:
- la figure 1, déjà commentée, représente une vue du mécanisme de l'état de la technique en position fermée ;
- la figure 2, déjà commentée, représente une vue du mécanisme de l'état de la technique en position ouverte ;
- la figure 3 représente une vue en perspective d'un interrupteur tripolaire selon l'invention ;
- la figure 4 représente une vue d'un pôle de l'interrupteur de la figure 3, en position fermée ;
- la figure 5 représente une vue du pôle de la figure 3, en position ouverte ;
- la figure 6 représente une vue en coupe selon la ligne VI-VI de la figure 4 ;
- la figure 7 représente une vue en coupe selon la ligne VII-VII de la figure 5 ;
- la figure 8 représente une vue en éclaté d'un couteau de contact fixe et d'un pare étincelle selon l'invention.

En référence aux figures 3 à 8, un interrupteur 10 est logé dans un boîtier isolant moulé 12 et comporte trois compartiments polaires 14, 16, 18. Chaque compartiment polaire comporte deux couteaux de contact fixes 20, 22 identiques reliés électriquement par un pont de contact mobile 24 en rotation autour d'un axe géométrique central transversal 26 fixe par rapport au boîtier 12. Les couteaux 20, 22 définissent un plan géométrique longitudinal médian 28 visible sur les figures 6 et 7, perpendiculaire à cet axe de rotation 26. De manière connue en soi, les ponts de contacts 24 des différents compartiments sont reliés à un dispositif de commande commun de telle manière que tous les ponts se trouvent simultanément dans une même position angulaire par rapport aux couteaux correspondants. Toutefois, pour ne pas accroître inutilement le nombre de figures, on a représenté sur la figure 3 les ponts des compartiments 16 et 18 en position de fermeture correspondant aux figures 4 et 6 alors que le pont du compartiment 14 est représenté en position d'ouverture, correspondant aux figures 5 et 7.

Le couteau 20, 22 de chaque organe de contact fixe, visible sur la figure 8, comporte du côté de l'une de ses extrémités longitudinales une partie biseauté 30 formant rampe d'accès à une zone de contact 32 et destinée à coopérer avec le pont de contact et, du côté opposé, une plage de raccordement 34 destinée au raccordement au réseau. Une fente transversale 36 sépare partiellement la zone de contact 32 de la zone de raccordement 34. Un pare étincelle 40 vient se fixer au niveau de cette fente. Le pare étincelle 40 est constitué par une plaque 42 avec un rebord inférieur 44 comportant une zone de fixation munie d'échancrures 46 destinées à la fixation dans la fente, et un rebord supérieur 48 incurvé approximativement en U ou en V, avec une partie médiane 50 et deux parties latérales 52, 54. La plaque du pare étincelle est symétrique par rapport à son plan et par rapport à un deuxième plan transversal au précédent.

Lorsque le pare étincelle 40 est monté sur le couteau 20, 22, il est disposé transversalement par rapport à un plan longitudinal médian du couteau. Les symétries de la plaque 42 permettent de monter celle-ci sur le couteau 20, 22 indifféremment dans deux sens. La partie médiane 50 du rebord supérieur 48 se trouve en continuité avec l'arête supérieure 55 du couteau se trouvant à proximité de la fente, du côté de la fente opposé à la zone de contact 32.

Chaque pont de contact 24 comporte une cage 70 servant de support à deux lames 56, 58 de contact maintenues dans une position médiane par des moyens élastiques non représentés. Les deux lames 56, 58 de chaque pont de contact 24 sont identiques et symétriques l'une de l'autre par rapport au plan longitudinal médian défini par le couteau. Chaque lame 56, 58 du pont de contact comporte, à chacune de ses extrémités, un bossage 60, 62 faisant face à l'autre lame et, sur la face opposée, une zone de transfert d'arc 64, 66.

En position de fermeture, sur les figures 4 et 6, les bossages 60, 62 des lames 56, 58 du pont de contact mobile sont en contact avec la zone de contact 32 du couteau correspondant 20, 22. Le courant peut alors circuler entre les deux couteaux 20, 22 de chaque pôle, par l'intermédiaire du pont 24, le courant étant partagé entre les deux lames 56, 58 du pont.

La construction et la disposition des organes de contact du pôle est donc globalement symétrique par rapport à l'axe 26.

Lorsque le pont de contact 24 pivote autour de son axe de la position fermée à la position ouverte, les bossages 60, 62 glissent le long des arêtes 30 biseautées du couteau jusqu'à la séparation. La tangente à la trajectoire du point de contact sur les bossages 60, 62 au moment de la séparation est pratiquement parallèle au plan transversal de la plaque 42 formant le pare étincelle 40, ou fait avec celui-ci un angle faible. Lorsque le pont poursuit son pivotement, la distance entre les bossages 60, 62 des lames du pont et le couteau correspondant 20, 22 croît plus rapidement que la distance entre l'arête latérale de chacune des zone de transfert 64, 66 et le rebord supérieur 48 du pare étincelle. Après quelques degrés de rotation supplémentaires, la distance la plus faible entre le pont de contact et l'ensemble constitué par le couteau et le pare étincelle est mesurée entre l'arête latérale externe des zones de transfert 64, 66 et un point correspondant de la partie latérale 52, 54 du rebord supérieur 48 du pare étincelle 40. En pratique, la distance la plus faible est alors de quelques millimètres, typiquement 2 millimètres. Lorsque le pont 24 poursuit sa rotation jusqu'à sa position d'ouverture représentée sur les figures 5 et 7, ce point suit une trajectoire sur l'arête du rebord du pare étincelle, trajectoire qui s'écarte progressivement du plan longitudinal médian du couteau.

Du fait de la symétrie du dispositif par rapport à l'axe 26, la description qui précède du mouvement d'ouverture vaut à la fois pour le couteau 20 et pour le couteau 22.

Le fonctionnement du dispositif est alors le suivant. Si un arc électrique naît entre l'un des bossages 60, 62 du pont de contact et le couteau 20, 22 au moment de la séparation des contacts, les lignes de courant dans le matériau du couteau ont tendance à se courber pour contourner la fente 36 dans laquelle est engagée le pare étincelle, de sorte que le pied de l'arc se rapproche du pare étincelle. Cet effet est accentué par la masse magnétique constituée par le pare étincelle. Progressivement, la distance entre les lames 56 et 58 du pont de contact et le pare étincelle 40 devient plus faible que la distance entre les lames 56, 58 et le couteau 20, du fait de la rotation du pont. Rapidement, l'arc migre ou reclaque entre le pare étincelle 40 et l'une ou l'autre des lames 56, 58, du fait de la plus faible tenue diélectrique dans cette région de la chambre. Du fait des symétries du dispositif, le choix de l'une ou l'autre lames se fait de manière relativement aléatoire, suivant les conditions initiales. Certaines dissymétries involontaires de réalisation peuvent également influer sur le phénomène. Les lignes de courant pénètrent alors dans le pare étincelle 40 par l'interface de contact entre le pare étincelle 40 et le couteau 20.

Lorsque le pont de contact 24 poursuit sa rotation, l'arc tend à se déplacer de manière à minimiser à tout instant son énergie. Le minimum d'énergie étant approximativement réalisé à chaque instant pour un arc suivant une ligne de plus courte distance entre le pare étincelle et le pont, le pied de l'arc se déplace le long du rebord 48 du pare étincelle latéralement en s'éloignant du plan longitudinal médian 28 du couteau et de la partie médiane 50 du rebord. Suivant les conditions initiales, l'arc choisit un des deux côtés latéraux. Ce mouvement du pied de l'arc favorise naturellement un mouvement de la tête de l'arc latéralement vers la face 64, 66 la plus éloignée du plan longitudinal médian 28 du conducteur 56, 58 placé du côté correspondant. La tête de l'arc ne reste donc pas durablement au niveau des bossages 60, 62, ce qui empêche la fusion du métal à cet endroit. Si une fusion a lieu, c'est à l'endroit où stationne l'arc en fin d'ouverture, c'est-à-dire du côté latéral externe 64 ou 66 d'une des lames du pont. La goutte de métal éventuellement formée ne gène pas à cet endroit la fermeture ultérieure de l'appareil.

Naturellement, diverses variations sont possibles sans sortir du cadre de l'invention. Le mode de réalisation représenté a trait à un interrupteur rotatif mais l'invention est également applicable à un interrupteur dont le contact mobile se déplace en translation, du type illustré par exemple dans le document EP-A-0 100 699.

Par ailleurs, l'invention est également applicable à des interrupteurs comportant un organe de contact mobile relié directement à une plage de raccordement à la place du contact pontant reliant entre eux deux contacts fixes.

On peut également se passer de la fente si les performances visées pour l'interrupteur ne sont pas trop élevées. De même, la constitution de la plaque du pare étincelle en matériau ferromagnétique est optionnelle.

La forme du pare étincelle n'est pas nécessairement plane.

Les symétries du mode de réalisation décrit précédemment présente un avantage pratique au niveau du montage de l'appareillage, puisque de nombreuses pièces sont identiques (les deux lames du pont, les deux couteaux, les deux pares étincelles, etc...), et que les contraintes sur le sens de montage des pièces sont réduites.

Toutefois, il est possible choisir délibérément une forme de pare étincelle dissymétrique, ou de définir des lames 56, 58 différentes l'une de l'autre, notamment afin de favoriser le déplacement vers l'un des côtés latéraux de la chambre plutôt que vers l'autre.

## Revendications

1. Appareillage électrique de coupure, notamment interrupteur électrique, comportant au moins :
• un organe de contact fixe (20, 22) à couteau longiligne définissant un plan médian (28) longitudinal et une zone de contact (32) ;
• un organe de contact mobile (24) à pince comportant au moins deux lames de contact (56, 58) se faisant face de part et d'autre du plan médian (28) et se déplaçant chacune dans un plan parallèle au plan médian, chacune des lames comportant une zone de contact (60, 62), l'organe de contact mobile étant apte à prendre une position de fermeture dans laquelle les deux lames (56, 58) viennent pincer le couteau (20, 22) de l'organe de contact fixe, les zones de contact (60, 62) des lames (56, 58) étant alors en contact avec la zone de contact (32) du couteau, et une position d'ouverture dans laquelle les deux lames (56, 58) sont éloignées de l'organe de contact fixe (20, 22),
**caractérisé en ce que** :
• au moins une des lames (56, 58) de l'organe de contact mobile comporte une zone latérale de transfert de l'arc (64, 66), située à une distance plus importante par rapport au plan médian (28) que la zone de contact (60, 62) de ladite lame ;
• l'appareillage comporte en outre un pare étincelle (40) métallique solidaire de l'organe de contact fixe (20, 22) et en contact électrique avec celui-ci, le pare étincelle (40) ayant un rebord supérieur (48) incurvé avec une partie médiane (50) située à faible distance de l'organe de contact fixe (20, 22) et au moins une partie latérale (52, 54) située à plus grande distance du plan médian et du contact fixe, le pare étincelle étant conformé et disposé de telle manière que lorsque l'organe de contact mobile (24) est dans sa position d'ouverture, la distance la plus courte entre le pare étincelle (40) et l'organe de contact mobile (24) soit mesurée entre la zone de transfert de l'arc (64, 66) et une zone correspondante de ladite partie latérale (52, 54) du rebord supérieur de la plaque, et que cette distance soit plus faible que la plus courte distance entre l'organe de contact mobile (24) en position d'ouverture et l'organe de contact fixe (20, 22).

2. Appareillage électrique de coupure selon la revendication 1, **caractérisé en ce que** :
• le rebord supérieur (48) du pare étincelle est conformé approximativement en U ou en V, avec une partie médiane (50) située à faible distance de l'organe de contact fixe (20, 22) et deux parties latérales (52, 54) sensiblement symétriques l'une de l'autre par rapport au plan médian (28), situées à plus grande distance du plan médian (28) et du contact fixe (20, 22),
• chacune des deux lames (56, 58) de l'organe de contact mobile comporte une zone latérale de transfert de l'arc (64, 66), située à une distance plus importante par rapport au plan médian que la zone de ladite lame venant au contact de l'organe de contact fixe en position de fermeture, les deux zones latérales de stagnation de l'arc étant approximativement symétrique l'une par rapport à l'autre de chaque côté du plan médian,
de sorte que la distance la plus courte entre le pare étincelle (40) et l'organe de contact mobile soit mesurée entre l'une ou l'autre des zones de transfert de l'arc (64, 66) et une zone correspondante de ladite partie latérale correspondante (52, 54) du rebord supérieur de la plaque, et que cette distance soit plus faible que la plus courte distance entre l'organe de contact mobile en position d'ouverture et l'organe de contact fixe.

3. Appareillage électrique de coupure selon l'une quelconque des revendications 1 ou 2, **caractérisé en ce que** le pare étincelle (40) est en matériau ferromagnétique.

4. Appareillage électrique de coupure selon l'une quelconque des revendications précédentes, **caractérisé en ce que** le pare étincelle (40) forme une plaque.

5. Appareillage électrique de coupure selon l'une quelconque des revendications précédentes, **caractérisé en ce que** l'organe de contact fixe comporte deux extrémités longitudinales, la zone de contact (32) se trouvant du côté de l'une des extrémités longitudinales et une zone de raccordement électrique (34) étant située du côté de l'autre extrémité longitudinale, et **en ce que** le pare étincelle (40) est fixé à l'organe de contact fixe dans une zone de l'organe de contact fixe intermédiaire entre la zone de contact et la zone de raccordement.

6. Appareillage électrique de coupure selon la revendication 5, **caractérisé en ce que** l'organe de contact fixe comporte une fente transversale (36) située entre la zone de contact (32) et la zone de raccordement (34), et **en ce qu'**une partie inférieure (46) du pare étincelle est insérée dans ladite fente.

7. Appareillage électrique de coupure selon l'une quelconque des revendications précédentes, **caractérisé en ce qu'**il comporte une chambre de coupure dans laquelle s'étend le pare étincelle et qui ne comporte pas de séparateurs.

8. Appareillage électrique de coupure selon l'une quelconque des revendications précédentes, **caractérisé en ce que**
• l'appareillage comporte un deuxième organe de contact fixe (20, 22) à couteau longiligne définissant un plan médian longitudinal confondu avec celui du premier organe de contact fixe,
• l'organe de contact mobile (24) forme un pont entre les deux organes de contact fixes.

## Claims

1. Electrical switchgear apparatus, in particular an electrical switch, comprising at least:
- a stationary contact means (20, 22) in the form of a long slender blade defining a longitudinal mid-plane (28) and a contact zone (32);
- a movable contact means (24) in the form of a grip comprising at least two contact fingers (56, 58) facing one another on each side of the mid-plane (28) and both moving in a plane parallel to the mid-plane, each of the fingers comprising a contact zone (60, 62), the movable contact means being able to take a closed position wherein the two fingers (56, 58) grip the blade (20, 22) of the stationary contact means, the contact zones (60, 62) of the fingers (56, 58) then being in contact with the contact zone (32) of the blade, and an open position wherein the two fingers (56, 58) are separated from the stationary contact means (20, 22),
**characterized in that**:
- at least one of the fingers (56, 58) of the movable contact means comprises a lateral arc transfer zone (64, 66) situated at a greater distance with respect to the mid-plane (28) than the contact zone (60, 62) of said finger;
- the apparatus comprises in addition a metallic spark arrester (40) securedly united to the stationary contact means (20, 22) and in electrical contact with the latter, the spark arrester (40) having a curved top edge (48) with a middle part (50) situated at a small distance from the stationary contact means (20, 22) and at least one lateral part (52, 54) situated at a greater distance from the mid-plane and from the stationary contact, the spark arrester being shaped and arranged in such a way that when the movable contact means (24) is in its open position, the shortest distance between the spark arrester (40) and the movable contact means (24) is measured between the arc transfer zone (64, 66) and a corresponding zone of said lateral part (52, 54) of the top edge of the plate, and that this distance is smaller than the shortest distance between the movable contact means (24) in the open position and the stationary contact means (20, 22).

2. Electrical switchgear apparatus according to claim 1, **characterized in that**:
- the top edge (48) of the spark arrester is approximately U-shaped or V-shaped, with a middle part (50) situated a small distance from the stationary contact means (20, 22) and two lateral parts (52, 54) appreciably symmetrical to one another with respect to the mid-plane (28), situated at a greater distance from the mid-plane (28) and from the stationary contact (20, 22),
- both of the fingers (56, 58) of the movable contact means comprise a lateral arc transfer zone (64, 66) situated at a greater distance with respect to the mid-plane than the zone of said finger coming into contact with the stationary contact means in the closed position, the two lateral arc stagnation zones being approximately symmetrical to one another on each side of the mid-plane,
so that the shortest distance between the spark arrester (40) and the movable contact means is measured between one or the other of the arc transfer zones (64, 66) and a corresponding zone of said corresponding lateral part (52, 54) of the top edge of the plate, and that this distance is smaller than the shortest distance between the movable contact means in the open position and the stationary contact means.

3. Electrical switchgear apparatus according to either one of the claims 1 or 2, **characterized in that** the spark arrester (40) is made of ferromagnetic material.

4. Electrical switchgear apparatus according to any one of the above claims, **characterized in that** the spark arrester (40) forms a plate.

5. Electrical switchgear apparatus according to any one of the above claims, **characterized in that** the stationary contact means comprises two longitudinal ends, the contact zone (32) being located on the side where one of the longitudinal ends is located and an electrical connection zone (34) being situated on the side where the other longitudinal end is located, and that the spark arrester (40) is fixed to the stationary contact means in a zone of the stationary contact means intermediate between the contact zone and the connection zone.

6. Electrical switchgear apparatus according to claim 5, **characterized in that** the stationary contact means comprises a transverse slot (36) situated between the contact zone (32) and the connection zone (34), and that a bottom part (46) of the spark arrester is inserted in said slot.

7. Electrical switchgear apparatus according to any one of the above claims, **characterized in that** it comprises an arc extinguishing chamber wherein the spark arrester extends and which does not comprise separators.

8. Electrical switchgear apparatus according any one of the above claims, **characterized in that**:
- the apparatus comprises a second stationary contact means (20, 22) with a long slender blade defining a longitudinal mid-plane which is the same as that of the first stationary contact means,
- the movable contact means (24) forms a bridge between the two stationary contact means.

## Patentansprüche

1. Elektrisches Schaltgerät, insbesondere Lastschalter, das mindestens
• ein feststehendes Schaltstück (20, 22) mit länglichem Kontaktmesser, das eine Längsmittelebene (28) sowie eine Kontaktzone (32) aufweist,
• sowie ein bewegliches Schaltstück (24) mit Kontaktzange umfasst, das mindestens zwei Kontaktstege (56, 58) aufweist, welche zu beiden Seiten der Mittelebene (28) angeordnet sind und sich jeweils in einer parallel zur Mittelebene verlaufenden Ebene verschieben, wobei jeder der Stege eine Kontaktzone (60, 62) aufweist und das bewegliche Schaltstück eine Einschaltstellung, in der die beiden Stege (56, 58) das Kontaktmesser (20, 22) des feststehenden Schaltstücks zwischen sich einklemmen, so dass eine Kontaktverbindung zwischen den Kontaktzonen (60, 62) der Stege (56, 58) und der Kontaktzone (32) des Kontaktmessers entsteht, sowie eine Ausschaltstellung einnehmen kann, in der die beiden Stege (56, 58) vom feststehenden Schaltstück (20, 22) zurückgezogen sind,
**dadurch gekennzeichnet, dass**
• mindestens einer der Stege (56, 58) des beweglichen Schaltstücks eine seitliche Lichtbogen-Übergangszone (64, 66) aufweist, die in einem größeren Abstand zur Mittelebene (28) angeordnet ist als die Kontaktzone (60, 62) des genannten Stegs,
• das Schaltgerät darüber hinaus einen Funkenfänger (40) aus Metall aufweist, der am feststehenden Schaltstück (20, 22) befestigt ist und eine elektrische Kontaktverbindung mit diesem aufweist, welcher Funkenfänger (40) einen gekrümmten oberen Rand (48) mit einem, in geringem Abstand zum feststehenden Schaltstück (20, 22) angeordneten Mittelabschnitt (50) und mindestens einem, in einem größeren Abstand zur Mittelebene und zum feststehenden Schaltstück angeordneten Seitenabschnitt (52, 54) aufweist, wobei der Funkenfänger so geformt und angeordnet ist, dass in der Ausschaltstellung des beweglichen Schaltstücks (24) der kürzeste Abstand zwischen dem Funkenfänger (40) und dem beweglichen Schaltstück (24) sich zwischen der Lichtbogen-Übergangszone (64, 66) und einer zugeordneten Zone des genannten Seitenabschnitts (52, 54) des oberen Rands der Platte ergibt und dass dieser Abstand geringer ist als der kürzeste Abstand zwischen dem beweglichen Schaltstück (24) in der Ausschaltstellung und dem feststehenden Schaltstück (20, 22).

2. Elektrisches Schaltgerät nach Anspruch 1, **dadurch gekennzeichnet, dass**
• der obere Rand (48) des Funkenfängers annähernd U- oder V-förmig ausgebildet ist und einen, in geringem Abstand zum feststehenden Schaltstück (20, 22) angeordneten Mittelabschnitt (50) sowie zwei in Bezug zur Mittelebene (28) annähernd symmetrische, in größerem Abstand zur Mittelebene (28) und zum feststehenden Schaltstück (20, 22) angeordnete Seitenabschnitte (52, 54) aufweist,
• und dass jeder der Stege (56, 58) des beweglichen Schaltstücks eine seitliche Lichtbogen-Übergangszone (64, 66) aufweist, die in einem größeren Abstand zur Mittelebene angeordnet ist als der Bereich des genannten Stegs, der in der Einschaltstellung in Kontakt mit dem feststehenden Schaltstück gelangt, wobei die beiden seitlichen Lichtbogen-Abbrennzonen annähernd symmetrisch in Bezug zur Mittelebene ausgebildet sind,
derart dass der kürzeste Abstand zwischen dem Funkenfänger (40) und dem beweglichen Schaltstück sich zwischen einer der beiden Lichtbogen-Übergangszonen (64, 66) und einer zugeordneten Zone des entsprechenden Seitenabschnitts (52, 54) des oberen Rands der Platte ergibt und dass dieser Abstand geringer ist als der kürzeste Abstand zwischen dem beweglichen Schaltstück in der Ausschaltstellung und dem feststehenden Schaltstück.

3. Elektrisches Schaltgerät nach irgendeinem der Ansprüche 1 oder 2, **dadurch gekennzeichnet, dass** der Funkenfänger (40) aus einem ferromagnetischen Material besteht.

4. Elektrisches Schaltgerät nach irgendeinem der vorhergehenden Ansprüche, **dadurch gekennzeichnet, dass** der Funkenfänger (40) als Platte ausgebildet ist.

5. Elektrisches Schaltgerät nach irgendeinem der vorhergehenden Ansprüche, **dadurch gekennzeichnet, dass** das feststehende Schaltstück zwei Längsenden aufweist, wobei auf der Seite eines der Längsenden die Kontaktzone (32) und auf der Seite des anderen Längsendes eine elektrische Anschlusszone (34) ausgebildet ist, und dass der Funkenfänger (40) am feststehenden Schaltstück, in einem zwischen der Kontaktzone und der Anschlusszone ausgebildeten Bereich des feststehenden Schaltstücks befestigt ist.

6. Elektrisches Schaltgerät nach Anspruch 5, **dadurch gekennzeichnet, dass** im feststehenden Schaltstück, zwischen der Kontaktzone (32) und der Anschlusszone (34) ein Querspalt (36) ausgebildet ist und dass ein unterer Abschnitt (46) des Funkenfängers in den genannten Spalt eingesetzt ist.

7. Elektrisches Schaltgerät nach irgendeinem der vorhergehenden Ansprüche, **dadurch gekennzeichnet, dass** es eine Lichtbogenlöschkammer umfasst, in die der Funkenfänger hineinragt und die keine Löschbleche aufweist.

8. Elektrisches Schaltgerät nach irgendeinem der vorhergehenden Ansprüche, **dadurch gekennzeichnet, dass**
• das Schaltgerät ein zweites feststehendes Schaltstück (20, 22) mit länglichem Kontaktmesser umfasst, das eine Längsmittelebene aufweist, welche mit der Längsmittelebene des ersten feststehenden Schaltstücks übereinstimmt,
• das bewegliche Schaltstück (24) eine Brücke zwischen den beiden feststehenden Schaltstücken bildet.
